# EUROPÄISCHE PATENTSCHRIFT

(11) **EP 0 692 594 B1**
(45) Veröffentlichungstag und Bekanntmachung des Hinweises auf die Patenterteilung: **06.10.1999**
(21) Anmeldenummer: 95109345.9
(22) Anmeldetag: 20.03.1991
(51) Int. Cl.: E05B 47/06, E05B 17/22, E05G 1/04

(54) **Safe mit mehreren Schliessfächern und Verfahren zur Überwachung des Betriebszustandes jeweils eines Schliessfaches**
Safe comprising a plurality of safe deposit boxes and method of monitoring the status of individual safe deposit boxes
Coffre-fort à plusieurs coffrets et procédé de surveillance de l'état des coffrets individuels

(30) Priorität: 22.03.1990 AT 67190
(43) Veröffentlichungstag der Anmeldung: 17.01.1996
(62) Teilanmeldung aus: 91104305.7
(73) Patentinhaber: KEBA Gesellschaft m.b.H. & Co., A-4041 Linz a.d. Donau (AT)
(72) Erfinder: Barbier, Klaus, Dipl.-Ing., A-4040 Linz a.d. Donau (AT); Rindfleisch, Karl-Heinz, Dipl.-Ing., A-4073 Wilhering (AT)
(74) Vertreter: Secklehner, Günter, Dr.

(56) Entgegenhaltungen:
- EP-A- 0 096 400
- EP-A- 0 264 491
- EP-A- 0 316 691
- WO-A-89/11016
- DE-A- 2 134 630
- DE-A- 3 221 623
- DE-A- 3 224 753
- FR-A- 2 534 392
- FR-A- 2 583 454

## Beschreibung

Die Erfindung betrifft einen Safe, insbesondere mit mehreren Schließfächern, wie er im Oberbegriff des Patentanspruches 1 beschrieben ist sowie ein Verfahren zur Überwachung des Betriebszustandes zumindest eines Schließfaches.

Es sind bereits verschiedene Schließfachanlagen bekannt, die aus einer Vielzahl von Schließfächern bestehen, bei welchen jedes einzelne Schließfach mit einer eigenen Tür versehen ist und die über eine Sperrvorrichtung verschließbar ist. Derartige Schließfächer, auch Wertdepots genannt, werden vielfach in Banken eingesetzt, um Bankkunden die Einlagerung von Wertgegenständen ohne Kontrolle der Bank zu ermöglichen. Um die Sicherheit gegen ein unberechtigtes Öffnen eines Schließfaches zu erreichen, sind diese Türen meist mit zwei mechanischen Schlössern, einem sogenannten Kundenschloß und einem Bankschloß, versehen. Dadurch ist sichergestellt, daß der Kunde nur nach einem Nachweis der Zugangsberechtigung zum Schließfach dieses auch öffnen kann und daß neben dem Kundenschlüssel daher gegen unbefugtes Öffnen eine zusätzliche Sicherheit vorhanden ist. Das sogenannte Bankschloß wird dabei nach Identitätsprüfung durch einen, den Kunden begleitenden Bankbeamten aufgesperrt, worauf der Kunde mit seinem Schlüssel das Schließfach öffnen kann. Störend ist hierbei für viele Kunden, daß der gleichzeitig im Schließfachraum anwesende Bankangestellte die Transaktion des Kunden beobachten kann. Dementsprechend haben die Banken nicht zuletzt aber auch aufgrund hoher Personalkosten versucht, den Zugang zu derartigen Schließfachanlagen zu automatisieren.

Es sind daher Schließfachanlagen bekannt, bei welchen eines der beiden Schlösser in der Tür, nämlich das Bankschloß, über eine Fernsteuereinrichtung von einem Bankbeamten, der außerhalb der Schließfachanlage seinen Arbeitsplatz hat, freigegeben werden kann. Ein derartiges Schloß ist beispielsweise aus der EP-OS 0 096 400 bekannt. Durch zusätzliche Sicherheitsschaltungen wird gewährleistet, daß bei einer Fehlfreigabe durch den Bankbediensteten nach kürzester Zeit die Banksperre vollautomatisch wieder einfällt, sodaß auch ein späterer Versuch eines Kunden, mit einem Falschschlüssel in ein Schließfach einzudringen, scheitert. Darüberhinaus sind zur Sicherung der Schließfachanlage vielfältige Sicherheitsmaßnahmen, wie Bewegungsmelder, Infrarotsensoren und sonstiges, angeordnet, wie dies auch bei anderen Tresoranlagen üblich ist. Nachteilig ist bei derartigen Schließfachanlagen, daß entweder der Personalaufwand zum Bedienen des Bankschlosses relativ hoch ist oder bei Verwendung der derzeit bekannten Schlösser die Energie zum Betätigen der elektrisch beaufschlagten Schlösser relativ hoch ist. Dies erfordert umfangreiche Elektroinstallationen, sodaß diese Systeme zum Nachrüsten von mit zwei mechanischen Schlössern versehenen Türen einer Schließfachanlage nicht geeignet sind. Bei derartigen Anlagen müßten in der Schließfachanlage sämtliche Türen ausgetauscht und eine eigene Verdrahtung eingebaut werden. Der Aufwand dafür ist relativ hoch und außerdem besteht ein wesentliches Problem darin, daß es nicht immer gelingt, alle Kunden an einem bestimmten Tag aufzurufen, um die in den Schließfächern lagernden Wertgegenstände auszulagern, sodaß der Umbau durchgeführt werden kann.

Aus der DE 32 21 623 A1 ist ein Schloß für Schließfächer mit einer Entriegelungsmöglichkeit für den Kunden über einen Schlüssel und mit einer zusätzlichen elektrischen Bankfreigabe bekannt. Dieses Schloß weist dabei einen durch den Schlüssel des Schließfachkunden verschiebbaren Schloßriegel auf. Die fernbetätigbare Banksperre umfaßt einen durch einen Elektromagneten verschwenkbaren Verriegelungshebel, wobei in Abhängigkeit der Schwenkstellung des Verriegelungshebels der Schloßriegel in seiner Verschiebbewegung durch den Schlüssel freigegeben bzw. blockiert ist. Der Elektromagnet weist dabei zwei Spulenwicklungen auf, wobei die erste Wicklung zum Aufbau eines Magnetfeldes zur Verschwenkung des Verriegelungshebels dient und in der weiteren Wicklung durch die Bewegung des Verriegelungshebels ein Spannungsimpuls induziert wird, der als Anzeigesignal für einen Sperr- bzw. Öffnungsvorgang des Schließfaches ausgewertet wird. Die beim Versperren des Schließfaches in der zweiten Spule induzierte elektrische Spannung dient auch als Signal zur Abschaltung des Stromes in der ersten Spule, sodaß der Verriegelungshebel in die Sperrstellung für den Schloßriegel zurückfallen kann. Nachteilig ist dabei, daß die zweite Spule nur während eines Sperr- bzw. Entsperrvorganges des Schließfaches ein Signal über die gegenwärtige Schloßbetätigung an eine Steuer- bzw. Anzeigevorrichtung abgeben kann. Weiters ist es nachteilig, daß die in dieser Spule aufgrund der Bewegungen des Verriegelungshebels induzierten Spannungen nicht zuletzt aufgrund der nur einmaligen Bereitstellung und aufgrund der niedrigen elektrischen Leistung bei der Auswertung problematisch sind.

Die DE 21 34 630 A1, die den Oberbegriff des Anspruchs 1 angibt, beschreibt ebenso ein Schloß für Mietfächer, welches einen mit einem Schlüssel zu betätigenden Schloßriegel und eine dem Schloßriegel zugeordnete, über einen Elektromagneten zu betätigende Schloßriegelsperre aufweist. Die Schloßriegelsperre ist dabei durch einen schwenkbar gelagerten zweiarmigen Hebel gebildet, wobei ein Hebelarm mit dem Elektromagneten zusammenwirkt und der weitere Hebelarm in Abhängigkeit des Betriebszustandes des Elektromagneten mit einem Anschlag in bzw. außer Wirkverbindung versetzt werden kann. Der zur gesteuerten Verschwenkung der Schloßriegelsperre vorgesehene Elektromagnet weist dabei ein offenes Magnetjoch auf, wobei der Schloßriegel den Anker des Elektromagneten bildet. Wird nun bei einer inaktiv geschalteten Schloßriegelsperre, d.h. bei aktiviertem Elektromagneten, der Schloßriegel durch die Verdrehung des Schlüssels des Kunden verschoben, so ergibt sich eine Änderung der Stromaufnahme im bereits aktivierten bzw. strombeaufschlagten Elektromagneten. Insbesondere nimmt durch die Entfernung des als Anker wirkenden Schloßriegels vom strombeaufschlagten Elektromagneten die Stromaufnahme zu. Diese Stromzunahme des zuvor für die Bankfreigabe bereits strombeaufschlagten Elektromagneten beim Überführen des Schloßriegels in die Offenstellung wird als Anzeichen für den momentan vor sich gehenden Öffnungsvorgang gewertet und über eine Anzeigevorrichtung, insbesondere eine Kontrollampe visualisiert. Analog dazu wird während der Schließbewegung des Schloßriegels entlang des offenen Magnetjoches des Elektromagneten, dessen Stromaufnahme zunehmend geringer. Diese Verringerung der Stromaufnahme des nach wie vor strombeaufschlagten Elektromagneten wird als Anzeichen für ein soeben in der Schließphase befindliches Schließfach gewertet und dementsprechend angezeigt sowie zur Abschaltung der Stromversorgung des Elektromagneten herangezogen. Dadurch wird der Elektromagnet deaktiviert und die Schloßriegelsperre wieder aktiviert. Nachteilig ist dabei, daß die mit der Bewegung des Schloßriegels während des Schließ- bzw. Öffnungsvorganges verbundene Änderung der Stromaufnahme des Elektromagneten lediglich einen Hinweis für soeben betätigte Schlösser liefert und eine Abfrage der jeweiligen Betriebszustände beliebiger Schließfachschlösser nicht möglich ist.

In der DE 32 24 753 A1 ist ein Sicherheitsschloß, insbesondere ein Schloß für ein Schließfach mit einem über einen Kundenschlüssel betätigbaren Schloßriegel und mit einem diesem Schloßriegel zugeordneten, elektromagnetisch verstellbaren Verriegelungshebel beschrieben. Eine Öffnungsbewegung des Schloßriegels ist dabei nur bei zusätzlicher Aktivierung des Elektromagneten und daraus resultierender Verschwenkung des Verriegelungshebels möglich. Zur Erfassung des Öffnungs- bzw. Sperrzustandes des Schlosses ist dem vom Schloßgehäuse abgewandten Endbereich des Schloßriegels ein Kontaktelement, z.B. in Form eines Kontaktschalters, oder ein berührungsloser Fühler zugeordnet. Dieses Kontaktelement hat die Aufgabe, die Stellung des Schloßriegels an eine Steuer- und/oder Überwachungseinrichtung zu melden. Nachteilig ist dabei, daß der Installationsaufwand zur Feststellung der jeweiligen Positionen des Schloßriegels aufgrund des zusätzlichen Verkabelungsaufwandes hoch ist.

In der EP 0 264 491 A1 ist eine Sicherheitseinrichtung für Zugangstüren geoffenbart, bei welcher eine elektrische Steuervorrichtung für die Sperrvorrichtungen zur Versperrung der Türen vorgesehen ist. Weiters ist eine eigenständige Sensorvorrichtung in Form einer induktiven Spule zur Erfassung der Türstellung vorgesehen und mit der elektrischen Steuervorrichtung verbunden. Nachteilig ist dabei, daß die eigenständige, berührungslose Sensorandordnung zur Erfassung der Türstellung zusätzlich zu den elektrischen Sperr- bzw. Freigabeelementen angeordnet ist und dadurch zusätzlichen Einbauaufwand nach sich zieht sowie einen gewissen Platzbedarf aufweist.

In der EP 0 316 691 A1 ist eine Einrichtung zur Überwachung des Schließzustandes eines Verschließorgans, das zwischen einer Offen- und Schließstellung hin- und herbewegbar ist, geoffenbart. Zur Erzeugung eines charakteristischen Signals über den Schließzustand ist am verschiebbaren Verschlußorgan ein Stromkreis angebracht, der mit einem weiteren, an einem Rahmen um das Verschlußorgan ortsfest angeordneten, zweiten Stromkreis induktiv in Wirkverbindung steht. Dadurch sollen Kabelverbindungen zwischen dem beweglichen Verschlußorgan und dem ortsfesten Rahmen des Verschlußorgans erübrigt werden. Nachteilig ist dabei, daß zur Überwachung des Schließzustandes ein separater Stromkreis, insbesondere ein induktives Element angeordnet werden muß, welches keinerlei Verriegelungs- bzw. Sperrfunktion aufweist und daher einen beträchtlichen Mehraufwand bedeutet.

Der Gegenstand der FR 2 583 454 A1 betrifft eine Alarmvorrichtung für Safes oder Wertbehälter, bei welcher der Hohlraum des Safes als Resonanzkörper genutzt wird und jedwede Veränderung der charakteristischen Werte dieses Hohlraums zur Aussendung eines Alarmsignals führen. Der Safe ist dabei über ein Koaxialkabel mit einem Sender verbunden. Ein Teilstück dieses Kabels ist induktiv mit einem Verstärkerschaltkreis gekoppelt. Für den Fall, daß der Safe manipuliert bzw. geöffnet wird, schwingt die Kammer mit einer anderen Frequenz, was durch eine veränderte Übertragungsfrequenz des Senders erkannt wird. Nachteilig ist dabei, daß neben den eigentlichen Schließvorrichtungen für das Schließfachsystem eine gesonderte Alarmvorrichtung zur Detektierung von Sonderzuständen angeordnet ist.

In der FR 2 534 392 A1 ist ein Riegelsystem beschrieben, welches einen Haupt- und einen diesem zugeordneten Sperriegel aufweist. Sowohl der Haupt- als auch der Sperrriegel sind über jeweils eine induktive Spule verschiebbar. Der Sperriegel ist dabei derart ausgebildet, daß er in entsprechende Aufnahmen im Hauptriegel eingreifen und diesen somit arretieren kann. Werden beide Spulen kurzzeitig mit elektrischer Energie beaufschlagt, so gibt der Sperriegel den Hauptriegel frei und der Hauptriegel wird gleichzeitig entsprechend verschoben. Wird dann die Energieversorgung beendet, fällt der Sperriegel in eine andere Ausnehmung und fixiert den Hauptriegel in der neuen Position. Mit dieser Vorrichtung ist zwar eine Arretierung des Hauptriegels erzielbar, eine Bestimmung des Zustandes des Schließsystems ist jedoch nicht möglich.

Darüberhinaus ist in der EP 0 096 400 A2 ein Schloßsystem geoffenbart, das einen Haupt- und einen diesem zugeordneten Sperriegel, welcher über eine elektrische Antriebsvorrichtung fernbetätigbar ist, aufweist. Zur Überwachung der Schloßzustände ist dem über die Schließmechanik sperrbaren Hauptriegel ein Stellungsgeber, insbesondere ein Kontaktschalter zugeordnet, der entsprechende Informationen über die Stellung des Hauptriegels an eine Steuereinrichtung weiterleitet. Nachteilig ist dabei, daß die für eine ordnungsgemäße Funktion erforderliche, exakte Justierung des Stellungsgebers zusätzlichen Aufwand nach sich zieht und die ordnungsgemäße Funktion nach längerer Einsatzdauer des Schloßsystems nicht gewährleistet werden kann.

In der WO 89/11016 A1 ist eine Schließfachanlage mit mehreren über mechanische Schlösser versperrbaren Schließfächern beschrieben. Dem Schlüsselloch des über einen Schlüssel mechanisch zu betätigenden Schlosses ist dabei ein Zusatzshloß zugeordnet, das über ein scheibenförmiges, fernbetätigbares Sperrglied in Abhängigkeit einer Zugriffsberechtigung das Schlüsselloch freigibt bzw. abdeckt. Dem Sperrglied können dabei mehrere Meßwertgeber zugeordnet sein, welche die Stellung desselben erfassen und entsprechende Steuersignale an eine Steuervorrichtung abgeben. Nachteilig ist dabei, daß das zusätzlich angebrachte Schloß einer eigenen Energieversorgung bedarf und daher zusätzliche Energieversorgungs- bzw. auch Signalleitungen zu verlegen sind.

Der vorliegenden Erfindung liegt daher die Aufgabe zugrunde, eine Schließfachanlage der eingangs genannten Art zu schaffen bei der in einfacher Weise durch Überwachungsvorrichtungen eine einfache Feststellung und Anzeige der Betriebszustände erreicht wird.

Diese Aufgabe der Erfindung wird durch die im Patentanspruch 1 bzw. 23 angegebenen Merkmale gelöst. Ein wesentlicher Vorteil des beanspruchten Gegenstandes bzw. Verfahrens gemäß Anspruch 1 bzw. 23 liegt darin, daß zur Feststellung des aktuellen Betriebszustandes des Schließfaches nicht erst eine Bewegung einer Teilkomponente des Schlosses erforderlich ist und im Moment dieser Bewegung die Änderungen der Induktivität der Spule erkannt werden müssen, sondern vielmehr der statische Zustand bzw. die statische Induktivität der Spule zur Betriebszustandbestimmung des Schließfaches herangezogen wird. Dadurch ist es möglich, daß die Betriebszustände der Schließfächer fortlaufend überwacht und in relativ kurzen Zeitabständen nacheinander überprüft werden können. Da keine Bewegungen zur Erkennung des Schließfachzustandes erforderlich sind, kann mit dem erfindungsgemäßen System jederzeit der jeweilige Fachzustand jedes beliebigen Schließfaches abgefragt werden. Mit dem erfindungsgemäßen Gegenstand bzw. Verfahren ist es also ermöglicht, jederzeit eine dezidierte Abfrage der Betriebszustände der Schließfächer durchführen zu können und dabei nicht auf vom Schließfachkunden ausgeführte Teilebewegungen am Schließfach angewiesen zu sein, damit die jeweilige Änderung erkennbar ist. Ein weiterer wesentlicher Vorteil wird dadurch erreicht, daß für die Abfrage des aktuellen Betriebszustandes der vorliegende Betriebszustand bzw. der Soll-Zustand der Schließfächer nicht verändert wird bzw. wie vorhin bereits erwähnt, nicht verändert werden muß. In vorteilhafter Weise ist dabei in den kurzen Zeitintervallen, in welchen die Abfrage des Schließfachzustandes erfolgt, eine Veränderung des jeweiligen Betriebszustandes des Schließfaches durch Unbefugte unmöglich. Ein Vorteil dieser Lösung liegt auch darin, daß es nur durch die Anordnung von elektrischen Schaltungsteilen im Türrahmen möglich ist, eine fernbetätigbare Banksperre bei einem einen Sperriegel und einen Hauptriegel aufweisendem Schloß für einen Safe, insbesondere ein Schließfach, zu erreichen. Dazu kommt, daß der Energieaufwand gering gehalten werden kann, da mit dem Sperriegel kein Schließvorgang oder Verriegelungsvorgang durchgeführt werden muß, sondern lediglich der Sperriegel über eine kurze Zeitdauer, während der Betätigung des Schlosses, beaufschlagt sein muß und darüberhinaus wird in vorteilhafter Weise eine einfache Feststellung und Anzeige der Betriebszustände in Überwachungsvorrichtungen erreicht.

Von Vorteil ist auch eine Ausführungsvariante nach Patentanspruch 2, wodurch lediglich über die Zeitdauer, über welche ein berechtigter Zutritt zu dem Safe bzw. Schließfach möglich ist, eine Beaufschlagung des Elektromagneten erfolgen muß.

Bei einer Weiterbildung nach Patentanspruch 3 ist von Vorteil, daß eine größere, parallel zum Elektromagnet verlaufende Fläche des Sperriegels zur Verfügung steht, die eine höhere Kontaktfläche zum Elektromagnet ermöglicht, wodurch auch bei einem relativ kleinen Sperriegel eine entsprechende Rückhaltekraft für den Sperriegel zur Betätigung des Schlosses bei freigegebenem Safe bzw. Schließfach erzielt wird.

Eine andere Weiterbildung der Erfindung ist im Patentanspruch 4 beschrieben. Der Vorteil dieser Lösung gegenüber der Verwendung eines Weicheisenkernes liegt darin, daß die Remanenz gering ist und ein unerwünschtes Zurückhalten des Sperriegel bei nicht beaufschlagtem Elektromagnet sicher ausgeschaltet ist, wodurch eine hohe Funktionssicherheit ohne zusätzliche mechanische oder elektrische Kontrollvorrichtungen möglich ist.

Bei der Ausführungsform nach Patentanspruch 5 ist vorteilhaft, daß eine sichere Funktion des Elektromagneten bei einer einfachen Anordnung der Spule erzielt wird.

Vorteilhaft ist eine Ausgestaltung nach Patentanspruch 6, da dadurch zusätzliche aufnahmen für die Spule eingespart werden können und der Einbau im Türrahmen auf engstem Raum möglich ist.

Die Ausgestaltung nach Patentanspruch 7 ermöglicht auf vorteilhafte Weise eine selbständige Beseitigung von Fertigungstoleranzen zwischen dem Elektromagneten und dem Sperriegel. Durch die elastischen Zwischenglieder, über die der Elektromagnet am Türrahmen abgestützt ist, kann sich der Elektromagnet bei einem vorhandenen Luftspalt an den Sperriegel heranziehen, also in Richtung des Sperriegel, bewegen. dadurch kann der Luftspalt beseitigt und eine hohe Haltekraft mit einem kleinen Elektromagnet erzielt werden.

Eine andere Ausgestaltung beschreibt Patentanspruch 8. Diese hat den Vorteil, daß auf einem im Türrahmen starr angeordneten Elektromagneten durch die Beweglichkeit der Anlagefläche in Anzugrichtung des Elektromagneten eventuelle Fertigungs- bzw. Maßtoleranzen ausgeglichen und die Anlagefläche luftspaltfrei am Elektromagnet angelegt werden kann.

Weitere Vorteile zu den folgenden Patentansprüchen sind in der nachfolgenden Beschreibung angegeben.

Die Erfindung wird im nachfolgenden anhand der in den Zeichnungen gezeigten Ausführungsbeispiele näher erläutert.

Es zeigen:
- Fig. 1: einen Teil einer Schließfachanlage mit Safes bzw. Schließfächern und einer Steuerelektronik in vereinfachter schematischer Darstellung;
- Fig. 2: ein Schließfach in Draufsicht geschnitten, gemäß den Linien II-II in Fig.1;
- Fig. 3: das Schließfach in Seitenansicht geschnitten, gemäß den Linien III-III in Fig.2;
- Fig. 4: einen Teil des Schließfaches nach Fig.3 in Seitenansicht mit einer anderen Stellung des Sperriegels;
- Fig. 5: der Türrahmen des Schließfaches in Stirnansicht bei geschlossener Tür, geschnitten gemäß den Linien V-V in Fig.2;
- Fig. 6: den Türrahmen mit dem erfindungsgemäßen Schloß in Seitenansicht, geschnitten gemäß den Linien VI-VI in Fig.2;
- Fig. 7: ein Blockschaltbild einer Steuereinrichtung für ein erfindungsgemäß ausgebildetes Schloß;
- Fig. 8: ein Diagramm des Stromverlaufes in einer zu einem Schließfach führende Leitung bei unterschiedlichen Betriebszuständen des Schließfaches;
- Fig. 9: ein Diagramm mit dem Impulsverlauf in einer zu den Schlössern mehrerer Schließfächer führenden Leitung.

In Fig.1 ist eine Schließfachanlage 1 mit einer Vielzahl von Schließfächern 2 in vereinfachter schematischer schaubildlicher Darstellung gezeigt. Die Schließfachanlage 1 ist z.B. in einem Tresorraum 3 einer Bank 4 angeordnet. Der Zutritt zum Tresorraum 3 ist über eine Zugangstür 5, die beispielsweise durch eine Gittertür oder während der Nachtstunden durch eine Panzertür gebildet sein kann, möglich. Um den Zugang zur Schließfachanlage 1 zu ermöglichen, ist im Vorraum 6 des Tresorraums 3 oder in einem anderen Raum der Bank eine Kontrollstelle 7 eingerichtet. Diese umfaßt einen Bildschirmarbeitsplatz 8 und gegebenenfalls in Kartenlesegerät 9. Der Bildschirmarbeitsplatz 8 und das Kartenlesegerät 9 sind beispielsweise über eine Datenleitung 10 mit einer Zentralsteuereinheit 11 verbunden. An diese Zentralsteuereinheit 11 ist weiters ein Protokolldrucker 12 und ein weiteres Kartenlesegerät 9 im Bereich der Zugangstür 5 angeschlossen. Über ein Bussystem 13, oder bei kleineren Anlagen ein entsprechendes Datenkabel, ist die Schließfachanlage 1 ebenfalls mit der Zentralsteuereinheit 11 verbunden. Jedes der Schließfächer 2 ist mit einem Türelement 14 verschlossen, der eine Sperreinrichtung 15 zugeordnet ist. Diese Sperreinrichtung 15 weist ein mechanisches Schloß 16 auf.

Will nun ein Benutzer oder Inhaber eines Schließfaches 2 sein Schließfach aufsuchen, so muß er sich, beispielsweise beim Bildschirmarbeitsplatz 8 ausweisen, indem er eine ihm zur Verfügung gestellte Kontrollkarte in Art einer Scheckkarte oder dgl. in den Kartenleser einführt bzw. ein vom Schalterbeamten vorbereitetes Formular ausfüllt und unterzeichnet. Der Schalterbeamte hat dann die Möglichkeit, über den Bildschirmarbeitsplatz die jeweilige Kundennummer oder den Namen des Benutzers einzugeben, worauf ihm auf dem Bildschirm die entsprechende Unterschrift oder personenbezogene Daten, beispielsweise ein Foto oder dgl., präsentiert werden, sodaß er einer Persönlichkeitskontrolle vornehmen kann. Ist die Überprüfung den Sicherheitsbestimmungen entsprechend positiv verlaufen, kann der Bankbeamte über den Bildschirmarbeitsplatz und die Zentralsteuereinheit 11 das jeweilige Schließfach 2 für den Zugang durch den Benutzer freigegeben. Der Benutzer begibt sich dann in den Bereich der Zugangstür 5, wo er gegebenenfalls nach nochmaliger Überprüfung der Zutrittsberechtigung unter Benützung des Kartenlesegerätes 9 Zugang zum Tresorraum 3 erhält. Im Tresorraum 3 kann er nun mit seinem Schlüssel das ihm gehörende Schließfach 2, dessen schematisch durch ein Kästchen dargestelltes Zusatzschloß 17 über die Zentralsteuereinheit 11 bzw. vom Bildschirmarbeitsplatz 8 entriegelt wurde, öffnen. Dieses Zusatzschloß 17 wird üblicherweise als Banksperre bezeichnet.

In den Fig.2 bis 6 ist eine Ausführung einer Sperreinrichtung 15 für ein Türelement 14 eines Schließfaches 2 dargestellt. Diese Schließfächer 2 sind in einen Korpus mit Profilen 18 eingebaut, der aus Panzerwänden 19 gebildet ist. Zwischen diesen sind Türelemente eingesetzt, die ihrerseits an den Panzerwänden 19 über Scharniere 20 befestigt sind. Diese Sperreinrichtung 15 umfaßt ein mechanisches Schloß 16. Zur Betätigung des mechanischen Schlosses 16 ist in dem Türelement ein Schlüsselloch 21 angeordnet, über welches ein Schlüssel 22 in eine Schließmechanik 23 eingeführt werden kann. Die Schließmechanik 23 steht mit einem Hauptriegel 24 in Bewegungsverbindung. Die Schließbewegung des Hauptriegels 24 kann gegebenenfalls durch eine Feder 25 unterstützt werden. Das Schloß 16 weist einen mit einem Antrieb 26 bedarfsweise festhaltbaren Sperriegel 27 auf, der senkrecht zum Türelement 14 verstellbar gelagert ist und ebenso wie der Hauptriegel 24 in einer Bohrung 28 das Profil 18 der Panzerwand 19 in einer Bohrung 29 bei gesperrtem Schloß durchdringt. Der dem Sperriegel 27 zugewandte und im Profil 18 angeordnete Antrieb 26 ist beispielsweise als Elektromagnet ausgebildet. Der Sperriegel 27 ist auf einer Schwenkachse 30, die am Hauptriegel 24 angeordnet ist, drehbar gelagert. Um zu verhindern, daß sich der Sperriegel 27 während des Betriebes des Schlosses 16 gegenüber dem Hauptriegel 24 verschieben kann, ist der Sperriegel 27 in Durchbrüchen 31 in einem Schloßgehäuse 32, die mit den Bohrungen 29 im Profil 18 korrespondieren, zumindest der Höhe nach, bevorzugt jedoch der Höhe und Seite nach, geführt.

Zwischen dem Hauptriegel 24 und dem Sperriegel 27 ist ein Arretierriegel 33 angeordnet, der mit einem im Schloßgehäuse 32 vorgesehenen Anschlag 34 zusammenwirkt. Der Arretierriegel 33 ist ebenfalls auf der Schwenkachse 30 drehbar gelagert. Weiters ist er über einen in Richtung des Sperriegels 27 vorspringenden Führungszapfen 35 in einem Langloch bzw. einer langlochförmigen Ausnehmung 36 geführt. Auf der vom Führungszapfen 35 abgewendeten Seite, der Schwenkachse 30, ist der Arretierriegel 33 über eine Zugfeder 37 mit dem Sperriegel 27 verbunden, sodaß im gesperrten Zustand des Schlosses 16 der Arretierriegel 33 die, in Fig.3 in vollen Linien gezeichnete Stellung einnimmt.

Der Antrieb 26 ist durch einen Elektromagnet 38 gebildet, der eine Spule 39 und einen U-förmig ausgebildeten Eisenkern 40 aufweist. Der Eisenkern 40 besteht bevorzugt aus einer Mehrzahl von Dynamoblechen 41, die gegenüber der Verwendung eines Weicheisenkernes als Eisenkern 40 eine geringere Remanenz aufweisen und dadurch verhindern, daß auch zu jenen Zeiten, zu welchen die Spule 39 nicht mit Energie beaufschlagt wird, eine Haltekraft auf den Sperriegel 27 ausgeübt wird. Wie ersichtlich, ist der Eisenkern 40 in einer zur, durch eine strichpunktierte Linie angedeutete Sperrebene 42 senkrecht verlaufenden Ebene angeordnet. Stirnseiten 43 der U-förmigen Schenkel sind ebene Anlageflächen 44, die parallel zur Sperrebene 42 ausgerichtet sind, zugeordnet. Dadurch wird eine große Kontaktfläche zwischen dem Eisenkern 40 und dem Sperriegel 27 erreicht.

Über Leitungen 45 ist die Spule 39 mit der Zentralsteuereinheit 11 verbunden. Die Verbindung kann über ein Bussystem oder über Einzelleiter oder Mehrfachleiter bzw. alle beliebigen, aus dem Stand der Technik bekannten Leitungssysteme erfolgen.

Wie nun besser aus der Zusammenschau der Fig.2 bis 4 zu entnehmen ist, befindet sich bei versperrten Schloß 16 der Arretierriegel 33 in der in Fig.3 in vollen Linien gezeichneten Stellung. Wird nun ohne Freigabe von der Kontrollstelle 7 versucht, das Schloß 16 mit dem Schlüssel 22 zu sperren, so bewegt sich der Hauptriegel 24 entsprechend einem Pfeil 46 - Fig.3 - in Richtung der Schließmechanik 23. Dabei wird - wenn der Antrieb 26 nicht aktiviert ist - der Sperriegel 27 in seine in vollen Linien in Fig.3 gezeigten Position mitgenommen, bis er in der in strichlierten Linien eingetragenen Position auf den Anschlag 34 aufläuft. Die Mitnahme des Arretierriegels 33, zwischen der in Fig.3 in vollen und strichlierten gezeigten Position erfolgt, über den Schwenkzapfen 30 und den Führungszapfen 35 der in die Ausnehmung 36 am Sperriegel 27 eingreift. Die Relativlage zwischen dem Arretierriegel 33 und dem Sperriegel 27 wird dabei durch die Zugfeder 37 fixiert.

Läuft nun der Arretierriegel 33 am Anschlag 34 auf, so versucht er, den Sperriegel 27 über den Führungszapfen 35 um die Schwenkachse 30 entgegen dem Uhrzeigersinn zu verdrehen. Durch die höhenmäßige Führung des Sperriegels 27 in dem Durchbruch 31 des Schloßgehäuses 32, kann der Sperriegel 27 jedoch in Richtung entgegen dem Uhrzeigersinn nicht verdreht werden, und es wird dadurch über die Schwenkachse 30 die weitere Bewegung des Hauptriegels 24 in Richtung des Pfeils 46 - also in Öffnungsrichtung - unterbunden. Wie aus der in den strichlierten Darstellung gezeigten Lage einer Stirnseite 47 des Hauptriegels 24 zu entnehmen ist, befindet sich dieser Hauptriegel 24 zum Zeitpunkt in dem seine weitere Bewegung in Richtung des Pfeils 46 blockiert wird, noch innerhalb der Bohrung 28 im Profil 18 der Panzerwand 19. Damit ist ein Öffnen des Türelementes 14 zuverlässig verhindert.

Das Türelement 14 kann daher lediglich durch einen gewaltsamen Öffnungsvorgang geöffnet werden. Um diesen zu erkennen bzw. ein Aufbrechen des Türelementes 14 zu verhindern, können beispielsweise im Profil 18, Meßwertgeber 48 vorgesehen sein, die über eine Leitung 49 mit der Zentralsteuereinheit 11 verbunden sein können. Diese Meßwertgeber 48 können sowohl zum Feststellen von außerüblichen Erschütterungen - wie diese bei Einbruchsversuchen auftreten - oder von erhöhten Temperaturen, wie sie beispielsweise beim Versuch, das Türelement 14 aufzuschweißen, entstehen, ausgebildet sein.

Selbstverständlich ist es auch möglich, jedwede andere Sicherungsvorrichtung vorzusehen. So können Meßwertgeber natürlich auch im Türelement 14 über entsprechende Verbindungsleitungen oder drahtlose Verbindungen mit der Zentralsteuereinheit 11 verbunden sein.

Soll hingegen das Türelement 14 durch einen berechtigten Benutzer geöffnet werden, so wird der Antrieb 26, also insbesondere die Spule 39, mit Strom versorgt. Durch die entstehende elektromagnetische Kraft zwischen den Schenkeln des Eisenkernes 40, wird der ebenfalls aus einem Metall bestehende Sperriegel 27 an die Stirnseiten 43 des Eisenkernes 40 herangezogen und in seiner Position fixiert. Um eventuelle Maßungenauigkeiten bzw. Fertigungstoleranzen bei der Montage des Sperriegel 27 bzw. des Antriebes 26 auszugleichen, kann wie dies in Fig.2 schematisch angedeutet ist, die Schwenkachse 30 eine größere Länge aufweisen als dies aufgrund der Breite des Sperriegels 27 des Hauptriegels 24 und des Arretierriegels 33 notwendig wäre. Dadurch ist es möglich, daß der Sperriegel 27 die mit strichlierte Linien angedeutete Schrägstellung - Fig.2 - einnehmen kann und daher in senkrecht zur Sperrebene 42 verlaufenden Richtungen ein Toleranzausgleich zwischen den Stirnseiten 43 des Elektromagneten 38 und den Anlageflächen 44 des Sperriegels 27 erfolgen kann.

Die Funktion des Schlosses 16 beim berechtigten Aufsperren ist nun folgendermaßen:

Nach dem Einsetzen des Schlüssels 22 in die Schließmechanik 23 und dem Herumdrehen desselben, wird auf den Hauptriegel 24 eine in Richtung des Pfeiles 46 wirkende Zugkraft ausgeübt. Dadurch bewegt sich die Schwenkachse 30 ebenfalls in Richtung des Pfeils 46. Nachdem der Sperriegel 27 in seiner Position, nunmehr jedoch durch den Antrieb 26 fixiert ist, wird der Hauptriegel 24 entgegen der Wirkung der Zugfeder 37 relativ zum Sperriegel 27 in Richtung des Pfeils 46 bewegt. Dadurch verschiebt sich auch die Schwenkachse 30 in einem parallel zum Hauptriegel 24 sich erstreckenden Langloch 50 bis in die in Fig.4 in vollen Linien gezeigte Stellung. Nachdem der Arretierriegel 33 jedoch im wesentlichen spielfrei auf der Schwenkachse 30 drehbar gelagert ist, wird mittels dieses Führungszapfens 35, welcher durch die Ausnehmung 36 im Sperriegel 27 in seiner Position festgehalten wird, der Arretierriegel 33 um die Schwenkachse 30 in die in Fig.4 in vollen Linien gezeigte Stellung verschwenkt.

In dieser verschwenkten Stellung des Arretierriegels 33 befindet sich dieser oberhalb des Anschlages 34 und die Schwenkachse 30 liegt an dem der Schließmechanik 23 zugewendeten Stirnende des Langloches 50 an. Dadurch wird nunmehr die volle, durch die Schließmechanik auf den Hauptriegel 24 ausgeübte Zugkraft über die Schwenkachse 30 auch auf den Sperriegel 27 übertragen. Ist nun die Haftkraft des Antriebes 26 derart bemessen, daß die in Richtung des Pfeils 46 mit dem Schlüssel 22 aufgebrachte Zugkraft größer ist, so wird der Sperriegel 27 entgegen der Haftkraft des Antriebes 26 in das Schloßgehäuse 32 zurückgezogen, sodaß sich sowohl der Hauptriegel 24 als auch der Sperriegel 27 aus den Öffnungen 28 und 29 im Profil 18 zurückziehen und die Bewegung des Türelementes 14 freigeben.

Dies ist insbesondere deshalb möglich, da die Bewegung des Haupt- und Sperriegel 24,27 durch den Arretierriegel 33 nicht mehr behindert ist, nachdem sich dieser oberhalb des Anschlages 34 befindet.

Ist die Öffnungsbewegung des Hauptriegels 24 in Richtung des Pfeiles 46 beendet, so schnappt der Arretierriegel 33 aufgrund der Wirkung der Zugfeder 37 in die in Fig.4 in strichlierten Linien gezeigte Stellung zurück.

Soll nun das Schließfach 2 durch den berechtigten Benutzer wieder verschlossen werden, so wird der Hauptriegel 24 mit dem Schlüssel 22 entgegen dem Pfeil 46 in Richtung des Profils 18 bewegt. Über die Zugfeder 37 und die Schwenkachse 30 bzw. den Führungszapfen 35 wird der Sperriegel 27 und der Arretierriegel 33 mitgenommen. Läuft nun der Arretierriegel 33 auf den Anschlag 34 auf, so wird er um die Schwenkachse 30 verdreht, wodurch der Führungszapfen 35 in Richtung des Profils 18 bewegt wird und es daher zu einer Relativbewegung zwischen dem Sperriegel 27 und dem Hauptriegel 24 kommt. Dadurch eilt der Sperriegel 27 dem Hauptriegel 24 geringfügig vor. Diese Relativbewegung des Sperriegels 27 gegenüber dem Hauptriegel 24 wird durch eine Höhe 51 des Anschlages 34 bzw. eine Länge 52 des Langloches 50 beendet. Die sich aus der Verdrehung des Arretierriegels 33 um die Führungsachse 30 ergebende Relativstellung des Sperriegels 27 gegenüber dem Hauptriegel 24 aufgrund des Führungszapfens 35 führt zur Verstellung einer Anschlagkante 53 in Richtung des Hauptriegels 24 um eine Distanz 54, die größer ist als die Höhe 51, weshalb der Arretierriegel 33 den Anschlag 34 passieren kann.

Nach dem Passieren des Anschlages 34 durch den Arretierriegel 33 schnappt dieser aufgrund der Wirkung der Zugfeder 37 wieder in seine aus Fig.3 ersichtliche Ruhestellung zurück.

Aus den Darstellungen in Fig.5 und 6 ist weiters zu ersehen, daß die Spule 39 nur einem Schenkel 55 des U-förmigen ausgebildeten Eisenkernes 40 zugeordnet ist.

Der Eisenkern 40 ist in einem Tragkörper 56 aus Kunststoff eingesetzt, der mit einem in Richtung des Profils 18 vorspringenden, elastisch verformbaren Bügel 57 in den gekanteten Bereich des Profils 18 einschnappbar ist. Als Widerlager dient eine Stirnplatte 58, - in Fig.2 und 6 dargestellt - die einerseits die Öffnung 29 für den Sperriegel 27 begrenzt und andererseits sich mit einer Stirnkante 59 gegen eine Stirnkante 60 verspannt. Gleichzeitig dient diese Stirnplatte 58 zur Isolierung des Eisenkernes 40 von dem aus Metall bestehenden Profil 18.

Gleichzeitig dient diese Stirnplatte 58 als reibungsarme Führung für den Sperriegel 27. Dieser Tragkörper 56 aus Kunststoff begünstigt gleichzeitig die isolierte Aufhängung des Antriebes 26 in dem die Panzerwand 19 bildenden Profils 18. Damit kann auf zusätzliche Schutzmaßnahmen verzichtet werden und es ist außerdem eine negative Beeinflußung des Magnetflusses im Antrieb 26 im hohen Maße ausgeschaltet. Dies kann durch die Verwendung spezieller elektrisch hoch widerstandsfähiger Kunststoffe noch unterstützt werden.

Wesentlich für die erfindungsgemäße Funktion des Schlosses 16 ist, daß der Sperriegel 27 in seiner sperrenden Stellung nicht blockiert wird, sondern nur durch eine erhöhte Reibung aufgrund des elektromagnetischen Feldes bis zu einer maximalen Zugkraft zurückgehalten wird, nach deren Überschreitung die Bewegung des Sperriegels 27 freigegeben ist. Ist nämlich die Remanenz des Eisenkernes 40 bzw. der verbleibende Restmagnetismus des Antriebes 26 höher als die Zugkraft, die über den Hauptriegel 24 auf den Sperriegel 27 ausgeübt werden kann, so ist es unter Umständen möglich, daß das Schloß ständig blockiert wird und nur mehr unter Gewaltanwendung geöffnet werden kann.

In Fig.7 ist anhand eines Bockschaltbildes der Zentralsteuereinheit 11 die Funktion zur Freigabe der durch den Sperriegel 27 in Verbindung mit dem Antrieb 26 gebildeten Banksperre des Schlosses 16 beschrieben.

Die Zentralsteuereinheit 11 umfaßt einen Rechner 61, der mit mehreren Speichern 62,63, bei welchen es sich beispielsweise auch nur um lesbare Speicher handeln kann, verbunden ist. Desweiteren ist an dem Rechner 61 eine Eingabeeinheit 64 und eine Überwachungsvorrichtung 65 angeschlossen. Der Rechner 61 ist mit einer Energiequelle 66 verbunden, an der auch eine Vielzahl von Antrieben 26, für einzelne Schlösser 16, angeschlossen sind. Jeder dieser Antriebe 26 ist über einen elektronischen Schalter 67 mit einer Sammelleitung 68 verbunden, die über eine Strommeßvorrichtung 69 mit einer Rückleitung zur Energiequelle 66 verbunden ist. Überdies ist der Rechner 61 über einen Umsetzbaustein mit einem Bussystem oder einem Zentralkabel verbunden. Die Funktion der Zentralsteuereinheit 11 soll nun anhand der Diagramme in Fig.8 und 9 näher erläutert werden.

Grundsätzlich erfolgt die Kontrolle des Fachzustandes, ob das Schloß 16 geschlossen oder geöffnet ist oder eine Störung im elektrischen System vorliegt, anhand des Stromanstieges, nachdem der Schalter 67 geschlossen wurde und der einem bestimmten Schloß 16 zugeordnete Antrieb 26 an die Strommeßvorrichtung 69 angelegt ist.

In Fig.8 ist nun auf der Abszisse 70 die Zeit in Mikrosekunden und auf der Ordinate 71 der Strom in mA aufgetragen.

In der Zentralsteuereinheit 11 bzw. dem Rechner 61 sind nunmehr zwei Schaltschwellen 72,73 - durch strichlierte Linien angedeutet - vorgegeben. Wird nun eine leitende Verbindung zwischen der Energiequelle 66 und einem der Antriebe 26 der Schließfächer 2 durch Schließen eines Schalters 67 hergestellt, so wird der Antrieb 26 über die Strommeßvorrichtung 69 an eine zur Energiequelle 66 rückführende Leitung angeschlossen.

Mit dem Durchschalten mittels des Schalters 67 wird gleichzeitig eine Zeitmeßvorrichtung aktiviert, die mit der Zeitmessung bzw. der Zählung von Clockimpulsen beginnt. Mit dem Durchschalten mittels des Schalters 67 steigt aufgrund der durch die Spule 39 gebildeten Induktivität der Strom nach einer e-Funktion an. Überschreitet die Stromstärke eine der beiden Schaltschwellen 72 bzw. 73, so wird der Meßvorgang der Zeitmeßvorrichtung beendet. Gleichzeitig wird beim Erreichen der durch die Schaltschwellen 72 bzw. 73 definierten Stromstärke der Schalter 67 wieder geöffnet und die Stromzufuhr zur Spule 39 unterbrochen.

Die ermittelte Zeitdauer ist nunmehr eine den Betriebszustand des Schließfaches 2 definierende Größe und gleichzeitig ein Maß für die Induktivität. Ist die Induktivität beispielsweise doppelt so hoch, so wird beispielsweise die doppelte Zeit benötigt, um die Schaltschwelle 72 zu erreichen. Desweiteren werden in einem der Speicher 62 bzw. 63 verschiedene Zeitbereiche 74,75,76 definiert. Fällt die ermittelte Zeit beispielsweise in den Zeitbereich 74, d.h. die Schaltschwelle 72 wird über eine Zeit bis zu 850 Mikrosekunden erreicht, so bedeutet dies, daß das Magnetfeld nicht geschlossen ist - die Stirnseiten 43 der beiden Schenkel des Eisenkernes 40 sind nicht über den Sperriegel 27, wie beispielsweise in Fig.6 gezeigt, verbunden - wodurch eine niedere Induktivität vorliegt, sodaß der Strom ca. 850 Mikrosekunden bis zum Erreichen der Schaltschwelle 72 benötigt. Dies bedeutet andererseits, daß das Fach offen ist, da sich der Sperriegel 27 nicht im Bereich des Antriebes 26 bzw. des Eisenkernes 40 befindet.

Fällt dagegen die ermittelte Zeit in den Zeitbereich 75 zwischen beispielsweise 850 bis 3.000 Mikrosekunden, ist die Induktivität sehr hoch, da das Magnetfeld durch den Sperriegel 27 geschlossen ist, wodurch eine längere Zeit benötigt wird, bis die Stromstärke die Schaltschwelle 72 erreicht hat. Bedingt durch mechanische Toleranzen und einen sich ändernden Luftspalt zwischen den Stirnseiten 43 des Eisenkernes 40 und dem Sperriegel 27 schwankt in diesem Fall die ermittelte Zeit zwischen beispielsweise 850 bis 3.000 Mikrosekunden.

Liegt die ermittelte Zeit daher im Zeitbereich 75, ist davon auszugehen, daß das Fach geschlossen und verriegelt ist.

Liegt die ermittelte Zeit dagegen in dem Zeitbereich 76, also oberhalb einer Zeitdauer von 3.000 Mikrosekunden, so kann auf eine Störung, beispielsweise einen Kabelbruch, geschlossen werden. In diesem Fall setzt der Rechner 61 eine Störungsmeldung an die Zentralsteuereinheit 11 bzw. die Überwachungsvorrichtung 65 oder eine an diese angeschlossene Melde- und Überwachungsvorrichtung 77 ab.

Wird dagegen beispielsweise die Schaltschwelle 73 bereits im Zeitbereich 74 überschritten, d.h. der Strom steigt sehr rasch an, kann darauf geschlossen werden, daß ein Kurzschluß vorliegt. In diesem Fall meldet der Rechner 61 an die Zentralsteuereinheit 11 bzw. an die Überwachungsvorrichtung 65 diesen Kurzschluß und schaltet das System bzw. zumindest das defekte Schließfach 2 sicherheitshalber ab, um Beschädigungen der eingebauten Anlageteile zu verhindern.

Diese Verfahrensweise zur Überwachung der einzelnen Schließfächer 2 hat weiters den Vorteil, daß durch die kurze Einschaltdauer des Stromes und die an die Meßwertermittlung sofort erfolgende Abschaltung die Spule 39 nur eine sehr geringe Kraft auf den Sperriegel 27 ausübt. Diese ist zwar vorteilhaft, um den Sperriegel 27 zu den Stirnseiten 43 des Eisenkernes 40 herzuziehen und den Luftspalt so gering wie möglich zu halten. Sie reicht aber nicht aus, um den Sperriegel 27 in seiner Position gegenüber dem Profil 18 zu halten, für den Fall, daß in den wenigen Sekundenbruchteilen, in welchen die Überprüfung des Schaltzustandes des Schließfaches 2 erfolgt, das Schloß 16 mit dem Schlüssel 22 gesperrt werden kann und ein Öffnen bzw. ein Zurückziehen des Hauptriegels 24 möglich ist. Neben der hohen Sicherheit wird dadurch aber auch mit einem geringen Energieaufwand das Auslangen gefunden, wodurch auch unerwünschte Erwärmungen im Bereich der Spulen 39 bzw. Eisenkerne 40 vermieden werden.

Um auch bei großen mechanischen Toleranzen den Sperriegel 27 gut an den Stirnseiten 43 der Schenkel des Eisenkernes 40 anliegen zu lassen, ist es auch möglich, einen ständigen Gleichstrom von ca. 8 mA durch jede Spule 39 fließen zu lassen. Dies führt weder zu einem Festhalten des Sperriegels 27, noch stört es die Abfrage, ob das Fach offen oder geschlossen ist. Es wird aber deutlich der Unterschied zwischen den den offenen bzw. geschlossenen Zustand des Schließfaches 2 festlegenden Zeitbereich geschaffen.

In Fig.8 ist diese Art der Abfrage bei der in vollen Linien gezeichneten Kennlinie 78 gezeigt. Die Stromstärke steigt, wie ein Kurventeil 79 zeigt, von beispielsweise 8 mA auf eine vorher festgelegte Schaltschwelle 72 innerhalb von 800 Mikrosekunden an. Bei Erreichen der Schaltschwelle 72 wird der Strom gemäß dem Kurventeil 80 auf 8 mA abgesenkt, wie dies der Kurventeil 81 zeigt. Nach dem Ablauf von 4 ms wird der Strom wieder eingeschaltet und steigt gemäß dem Kurventeil 79 wieder an, bis er die Schaltschwelle 72 wieder erreicht hat. Stimmen nun die beiden ermittelten Zeiten von zwei im Abstand von 4 ms durchgeführten Abfragen überein, so wird diese Ergebnis vom Rechner 61 als richtiges Ergebnis anerkannt und in einem der Speicher 62 bzw. 63 der Zentralsteuereinheit 11 abgelegt. Erbringt die zweite Abfrage nach 4 ms ein anderes Ergebnis, so wird das Ergebnis als Störung anerkannt und verworfen. Nach weiteren 4 ms einer ordnungsgemäß durchgeführten Abfrage wird das nächste Schließfach 2 auf seinen Zustand abgefragt.

In den Speichern 62,63 der Zentralsteuereinheit bzw. den entsprechenden Speichern des Rechners 61 wird immer der zuletzt ermittelte Zustand des Faches abgelegt, so daß zu jedem beliebigen Zeitpunkt der aktuelle Stand jedes beliebigen Schließfaches 2 abgefragt werden kann. Da das verwendete Betriebssystem multitaskingfähig ist, kann während der laufenden Abfragen der Schließfächer 2 beispielsweise von der Zentralsteuereinheit 11 abgefragt und auf der Überwachungsvorrichtung 65 bzw. der Melde- und Überwachungsvorrichtung 77, beispielsweise einem Bildschirm, graphisch angezeigt werden.

Kommt es bei diesen Abfragen zu entsprechenden Unregelmäßigkeiten bzw. wird vom Rechner 61 festgestellt, daß ein nicht zur Öffnung freigegebenes Schließfach 2 geöffnet ist, kann über die vorher angegebenen Überwachungsvorrichtungen 65 bzw. die Melde- und Überwachungsvorrichtung 77 ein Alarmsignal abgeben bzw. eine selbständige Alarmierung von Kontrolleinheiten bzw. Polizeikräften erfolgen.

Anhand des Diagrammes in Fig.9, bei welchem auf der Abszisse 82 die Zeit in ms und auf der Ordinate 83 wiederum der Strom in mA aufgetragen ist, ist der Schaltvorgang zum Freigeben eines Schließfaches 2 bzw. der Stromverlauf in einer die Freigabe des Schlosses 26 bewirkenden Leitung dargestellt.

Soll nun ein Schließfach 2 zum Öffnen freigegeben werden, so wird die Spule 39 nicht nur kurz, wie anhand des Diagrammes in Fig.8 gezeigt, eingeschaltet, sondern über eine längere Zeitdauer mit Strom versorgt. Dadurch erzeugt die Spule 39 ein so starkes Magnetfeld im Eisenkern 40, daß der Sperriegel 27 mit einer ausreichenden Haltekraft gegen die Verschiebewirkung des Hauptriegels 24 zurückgehalten werden kann. Damit kann, wie anhand der vorstehend beschriebenen Figuren im Detail erläutert, der Hauptriegel 24 zur Gänze in das Schloßgehäuse 32 zurückgezogen werden und das Türelement 14 kann geöffnet werden.

Um nun auch während der Zeit, während der ein Schließfach 2 zum Öffnen freigegeben ist, eine Überwachung der anderen Schließfächer 2 durchführen zu können und gleichzeitig bei dem geöffneten Schließfach 2 den Fachzustand, nämlich "offen" erkennen zu können, wird alle 15 ms die Stromzufuhr zur Spule 39 kurz abgeschaltet. Während dieser Zeit wird die Stromzufuhr zur Spule 39 des zu überprüfenden Schließfaches eingeschaltet und, wie vorstehend anhand des Diagrammes in Fig.8 beschrieben, gemessen. Dann wird die Stromzufuhr zum angemeldeten Schließfach 2 sofort wieder hergestellt.

Im einzelnen ergibt sich anhand der Darstellung in Fig.9 nunmehr, daß beispielsweise der Strom zum Zeitpunkt t = 0 eingeschaltet und auf einen Wert oberhalb der Schaltschwelle 72 angehoben wird. Diese Strombeaufschlagung wird über eine Zeitspanne von z.B. 10 bis 25 ms, bevorzugt 15 ms, aufrecht erhalten, wie dies anhand der Kennlinie 84 gezeigt ist.

Danach wird über einen Schalter 67 ein anderes Schließfach 2 für eine Zeitspanne von etwa 2 bis 10 ms, bevorzugt 5 ms, eingeschaltet. Dabei zeigt die Kennlinie 85 den Stromanstieg und -abfall für ein Schließfach 2, welches geschlossen ist. Diese Kennlinie 85 ist nur schematisch dargestellt, denn, wie aus den Erläuterungen zu Fig.8 zu entnehmen ist, kann in dieser Zeit auch eine Doppelabfrage erfolgen, wobei dann das Intervall zwischen zwei aufeinanderfolgenden Abfragen beispielsweise nur 2 bis 3 ms betragen kann. In diesem Fall würde die Kennlinie 85 die in strichlierten Linien eingezeichnete Form einnehmen. Nach Ablauf von 2 bis 7 ms wird dann wieder die Spule 39 jenes Schließfaches mit Strom beaufschlagt, welches zur Öffnung freigegeben ist. Damit entsteht wieder ein Stromverlauf gemäß der Kennlinie 84.

Nach Ablauf einer weiteren Zeitperiode von 15 ms erfolgt dann die Abfrage beispielsweise eines weiteren Schließfaches, wodurch wieder die symbolisch dargestellte Kennlinie 85 entsteht. Unmittelbar darauf wird wieder die Spule 39 des zur Öffnung vorgesehenen Schließfaches 2 gemäß Kennlinie 84 mit Strom beaufschlagt.

In der nächsten Zwischenperiode, in der die Strombeaufschlagung der Spule 39 unterbrochen wird, wird beispielsweise nun, wie anhand der Kennlinie 86 ersichtlich, ein Schließfach abgefragt, welches offen ist, wodurch die Zeitdauer bis zum Anstieg des Stromwertes auf die Schaltschwelle 72, wie schematisch gezeigt, geringer ist als bei den Kennlinien 85. Wird die Zentralsteuereinheit 11 bzw. der Rechner 61 so ausgelegt, daß er einen Abfragerhythmus durchführt, wie er anhand des Diagramms in Fig.8 beschrieben worden ist, so würde auch in dieser Darstellung die Kennlinie 86 die in strichlierten Linien angedeutete Form einnehmen, also zwei erheblich schmälere Spitzen liefern, als beispielsweise bei der Kennlinie 85, da bei einem offenen Schließfach 2 der Strom auf den Schwellwert 72 in einer Zeit von unter 800 Mikrosekunden ansteigt.

Zusammenfassend ist festzuhalten, daß durch die zwischen den Kennlinien 84 liegenden Unterbrechungen der Stromzufuhr zu den Spulen 39 die Möglichkeit das zur Öffnung angemeldete Schließfach 2 zu öffnen, nicht gestört wird. Diese Unterbrechungen wirken sich so aus, als wenn die Spule 39 nicht an die volle, sondern nur an eine verringerte Betriebsspannung angelegt worden wäre. Durch eine entsprechend hohe Wahl der Betriebsspannung läßt sich daher dies Abschwächung der Leistung der Spule 39 ausgleichen.

Um bei dieser Betriebsart zu verhindern, daß der Sperriegel 27 am Eisenkern 40 infolge Remanenz kleben bleibt, ist der Eisenkern 40 aus mehreren Dynamoblechen 41 mit geringer Remanenz, und nicht aus Weicheisen gefertigt. Bei entsprechender Auslegung der elektrischen Teile ist es jedoch ebenso auch möglich, Weicheisenkerne zu verwenden.

Selbstverständlich können auch mehrere Schwellwerte bzw. Zeitbereiche definiert werden, um eine noch feinere Unterscheidung der verschiedenen Betriebszustände durchführen zu können.

### Bezugszeichenaufstellung

- 1: Schließfachanlage
- 2: Schließfach
- 3: Tresorraum
- 4: Bank
- 5: Zugangstür

- 6: Vorraum
- 7: Kontrollstelle
- 8: Bildschirmarbeitsplatz
- 9: Kartenlesegerät
- 10: Datenleitung

- 11: Zentralsteuereinheit
- 12: Protokolldrucker
- 13: Bussystem
- 14: Türelement
- 15: Sperreinrichtung

- 16: Schloß
- 17: Zusatzschloß
- 18: Profil
- 19: Panzerwand
- 20: Scharnier

- 21: Schlüsselloch
- 22: Schlüssel
- 23: Schließmechanik
- 24: Hauptriegel
- 25: Feder

- 26: Antrieb
- 27: Sperriegel
- 28: Bohrung
- 29: Bohrung
- 30: Schwenkachse

- 31: Durchbruch
- 32: Schloßgehäuse
- 33: Arretierriegel
- 34: Anschlag
- 35: Führungszapfen

- 36: Ausnehmung
- 37: Zugfeder
- 38: Elektromagnet
- 39: Spule
- 40: Eisenkern

- 41: Dynamoblech
- 42: Sperrebene
- 43: Stirnseite
- 44: Anlagefläche
- 45: Leitung

- 46: Pfeil
- 47: Stirnseite
- 48: Meßwertgeber
- 49: Leitung
- 50: Langloch

- 51: Höhe
- 52: Länge
- 53: Ausschlagkante
- 54: Distanz
- 55: Schenkel

- 56: Tragkörper
- 57: Bügel
- 58: Stirnplatte
- 59: Stirnplatte
- 60: Stirnplatte

- 61: Rechner
- 62: Speicher
- 63: Speicher
- 64: Eingabeeinheit
- 65: Uberwachungsvorrichtung

- 66: Energiequelle
- 67: Schalter
- 68: Sammelleitung
- 69: Sammelleitung
- 70: Abzisse

- 71: Ordinate
- 72: Schaltschwelle
- 73: Schaltschwelle
- 74: Zeitbereich
- 75: Zeitbereich

- 76: Zeitbereich
- 77: Melde- Überwachungsvorrichtung

- 78: Kennlinie
- 79: Kurventeil
- 80: Kurventeil

- 81: Kurventeil
- 82: Abzisse
- 83: Ordinate
- 84: Kennlinie
- 85: Kennlinie

- 86: Kennlinie

## Patentansprüche

1. Safe mit mehreren Schließfächern (2) und, mit jeweils einem in einem Rahmen verstellbar angeordneten Türelement (14) und einer Sperreinrichtung (15), welche ein Schloß (16) mit einem über einen Schlüssel mechanisch sperrbaren Hauptriegel (24) und einen elektrisch beaufschlagbaren Antrieb (26) in Form einer Spule (39) für einen bedarfsweise festlegbaren Sperriegel (27) umfaßt und die Spule (39) der Sperreinrichtung (15) und/oder dem Türelement (14) zugeordnet ist, dadurch gekennzeichnet, daß die unterschiedlichen, aktuellen Betriebszustände jedes beliebigen Schließfaches (2) durch die Induktivität der Spule (39) zu jedem beliebigen Zeitpunkt feststellbar sind und während dieser Abfrage des aktuellen Betriebszustandes der vorliegende Betriebszustand nicht verändert ist.

2. Safe nach Anspruch 1, dadurch gekennzeichnet, daß der Antrieb (26) durch einen bedarfsweise beaufschlagbaren, den Bohrungen (29) für den Sperriegel (27) in einer Panzerwand (19) unmittelbar benachbarten Elektromagnet (38) gebildet ist, der in einer Öffnungsstellung des Schlosses (16) aktiviert ist.

3. Safe nach Anspruch 1 oder 2, dadurch gekennzeichnet, daß der Sperriegel (27) eine zur Sperrebene (42) desselben parallele Anlagefläche (44) aufweist, die sich bei ausgefahrenem Sperriegel (27) in die Panzerwand (19) erstreckt und dieser Anlagefläche (44) innerhalb eines Profils (10) der Panzerwand (19) der Elektromagnet (38) zugeordnet ist.

4. Safe nach einem oder mehreren der Ansprüche 1 bis 3, dadurch gekennzeichnet, daß ein Eisenkern (40) des Elektromagneten (38) durch ein Dynamoblech (41) insbesondere mit geringer Remanenz gebildet ist.

5. Safe nach einem oder mehreren der Ansprüche 1 bis 4, dadurch gekennzeichnet, daß der Elektromagnet (38) U-förmig ausgebildet ist und Stirnseiten (43) der beiden Schenkel (55) der Anlagefläche (44) des Sperriegels (27) in der Schließstellung unmittelbar benachbart sind.

6. Safe nach einem oder mehreren der Ansprüche 1 bis 5, dadurch gekennzeichnet, daß die Spule (39) des Elektromagneten (38) auf einem Schenkel (55) des Dynamoblechpaketes angeordnet ist.

7. Safe nach einem oder mehreren der Ansprüche 1 bis 6, dadurch gekennzeichnet, daß der Elektromagnet (38) in einer zur Sperrebene (42) des Sperriegels (27) parallel verlaufenden Ebene fix bzw. unbeweglich am Profil (18) befestigt ist und in einer zu dieser Ebene senkrechten Bewegungsrichtung über elastische Zwischenglieder am Profil (18) abgestützt ist.

8. Safe nach einem oder mehreren der Ansprüche 1 bis 7, dadurch gekennzeichnet, daß eine die Anlagefläche bildende Platte über senkrecht zur Sperrebene (42) des Sperriegels (27) elastische Elemente auf diesen befestigt ist, die in Bewegungsrichtung des Sperriegels (27) mit diesen spielfrei bewegungsverbunden ist.

9. Safe nach einem oder mehreren der Ansprüche 1 bis 8, dadurch gekennzeichnet, daß zwischen dem Hauptriegel (24) und dem Sperriegel (27) ein Arretierriegel (33) angeordnet ist.

10. Safe nach einem oder mehreren der Ansprüche 1 bis 9, dadurch gekennzeichnet, daß der Arretierriegel (33) und der Sperriegel (27) auf einer diesen gemeinsamen Schwenkachse (30) verschwenkbar angeordnet sind, die auf dem Hauptriegel (24) befestigt ist.

11. Safe nach einem oder mehreren der Ansprüche 1 bis 10, dadurch gekennzeichnet, daß die Schwenkachse (30) den Sperriegel (27) in einem Langloch (50) durchsetzt, welches sich parallel zu einer Bewegungsrichtung Pfeil (46) des Sperriegels (27) erstreckt.

12. Safe nach einem oder mehreren der Ansprüche 1 bis 11, dadurch gekennzeichnet, daß der Sperriegel (27) eine in etwa senkrecht zum Langloch (50) erstreckende Ausnehmung (36) aufweist, in die ein Führungszapfen (35) des Arretierriegels (33) eingreift.

13. Safe nach einem oder mehreren der Ansprüche 1 bis 12, dadurch gekennzeichnet, daß auf der vom Führungszapfen (35) abgewendeten Seite der Schwenkachse (30) eine Zugfeder (37) angeordnet ist, die mit einem Ende auf dem Arretierriegel (33) und mit dem anderen Ende auf dem Sperriegel (27) angeordnet ist.

14. Safe nach einem oder mehreren der Ansprüche 1 bis 13, dadurch gekennzeichnet, daß einer Anschlagkante (53) des Arretierriegels (33) zwischen einer Sperrstellung des Sperriegels (27) und einer Öffnungsstellung desselben ein Anschlag (34) zugeordnet ist.

15. Safe nach einem oder mehreren der Ansprüche 1 bis 14, dadurch gekennzeichnet, daß der Anschlag (34) außerhalb eines, die Anschlagkanten (53) umgebenden Hüllkreises mit einem Mittelpunkt am Schwenkzapfen (30) angeordnet ist.

16. Safe nach einem oder mehreren der Ansprüche 1 bis 15, dadurch gekennzeichnet, daß eine Länge (52) des Langloches (50) einem Schwenkwinkel der Anschlagkante (53) am Hüllkreis entspricht, bei der die Anschlagkanten (53) in einer Distanz (54) senkrecht zur Bewegungsrichtung des Sperriegels (27) angeordnet sind, die größer ist als eine Höhe (51) des Anschlages (34).

17. Safe nach einem oder mehreren der Ansprüche 1 bis 16, dadurch gekennzeichnet, daß die Spule (39) des Antriebes (26), einer Arretiervorrichtung für den Sperriegel (27), bei zur Öffnung freigegebenem Schließfach (2), beaufschlagt ist.

18. Safe nach einem oder mehreren der Ansprüche 1 bis 17, dadurch gekennzeichnet, daß die Beaufschlagung der Spule (39) des Antriebs (26) periodisch unterbrochen ist, wobei eine Zeitdauer der Unterbrechung einen Bruchteil der Zeitdauer der Stromanspeisung beträgt.

19. Safe nach einem oder mehreren der Ansprüche 1 bis 18, dadurch gekennzeichnet, daß bei einem Stromanstieg auf eine erste Schaltschwelle (72) in einem ersten Zeitbereich (74) ein geöffnetes Schließfach (2) anzeigt ist und daß bei einer Zeitdauer für den Stromanstieg zur Schaltschwelle (72) in einem daran anschließenden Zeitbereich (75), ein einem versperrten Schloß (16) entsprechendes Signal abgegeben wird.

20. Safe nach einem oder mehreren der Ansprüche 1 bis 19, dadurch gekennzeichnet, daß bei einem Überschreiten einer zweiten Schaltschwelle (73) innerhalb eines ersten Zeitbereichs (74), vom Rechner (61) ein einem Kurzschluß entsprechendes Steuersignal an die Zentralsteuereinheit (11) abgegeben wird.

21. Safe nach einem oder mehreren der Ansprüche 1 bis 20, dadurch gekennzeichnet, daß die Spule (39) ständig mit einem Strom von zumindest 4 mA, bevorzugt 8 mA, durchflossen ist.

22. Safe nach einem oder mehreren der Ansprüche 1 bis 21, dadurch gekennzeichnet, daß eine Stromstärke zur Beaufschlagung der Spule (39) bei einem zur Öffnung angemeldeten Schließfach (2) oberhalb der Schaltschwelle (72) liegt.

23. Verfahren zur Überwachung des Betriebszustandes einer Mehrzahl von Schließfächern (2), wobei jeweils zur Öffnung eine Spule (39) eines Antriebes (26) für eine Arretiervorrichtung der Sperreinrichtung des jeweiligen Schließfaches (2) strombeaufschlagt wird, dadurch gekennzeichnet, daß die Induktivität der Spule (39) über eine im Verhältnis zur Öffnungsfreigabe kurzzeitige Strombeaufschlagung, welche keine Veränderung des Betriebszustandes des Schließfaches (2) auslöst, festgestellt wird und in Abhängigkeit von dieser Induktivität der Betriebszustand des Schließfaches (2) festgestellt wird und nach einer durchgeführten Abfrage des Betriebszustandes ein anderes Schließfach (2) auf seinen Betriebszustand abgefragt wird.

24. Verfahren nach Anspruch 23, dadurch gekennzeichnet, daß die Spule (39) zwischen zweier Zeitmeßvorgänge mit einer Stromstärke von zumindest 4 mA, bevorzugt 8 mA, beaufschlagt ist.

25. Verfahren nach Anspruch 23 oder 24, dadurch gekennzeichnet, daß eine Spule (39) eines zur Öffnung freigegebenen Schließfaches (2) mit einem Strom beaufschlagt wird, dessen Stromstärke über dem Stromwert der Schaltschwelle (72) liegt.

26. Verfahren nach Anspruch 23 bis 25, dadurch gekennzeichnet, daß die Strombeaufschlagung einer zur Öffnung des Schließfaches (2) beaufschlagten Spule (39) intermittierend unterbrochen wird, wobei eine Zeitdauer der Unterbrechung geringer ist, als eine Zeitdauer der Beaufschlagung.

27. Verfahren nach Anspruch 23 bis 26, dadurch gekennzeichnet, daß während der Unterbrechung der Strombeaufschlagung der zur Öffnung des Schließfaches (2) beaufschlagten Spule (39) der Zustand eines oder mehrerer anderer Schließfächer (2) abgefragt wird.

## Claims

1. Safe comprising a plurality of safe deposit boxes (2) and each with a door element (14) arranged adjustably in a frame and a locking mechanism (15), which comprises a lock (16) with a main bolt (24) that may be locked mechanically by a key and an electrically chargeable drive (26) in the form of a coil (39) for an existing securable locking bolt (27) and the coil (39) is assigned to the locking mechanism (15) and/or the door element (14), characterised in that the various actual operating states of any one of the safe deposit boxes (2) can be established by the inductance of the coil (39) at any point in time and during this query on the current operating status the existing operating state is not changed.

2. Safe according to claim 1, characterised in that the drive (26) is in the from of an if necessary chargeable electromagnet (38) immediately adjacent to the bores (29) for the locking bolt (27) in a bullet-proof wall (19), the electromagnet being activated in an open position of the lock (16).

3. Safe according to claim 1 or 2, characterised in that the locking bolt (27) comprises a mounting surface (44) parallel to its locking plane (42) which mounting surface (24) with a retracted locking bolt (27) extends into the bullet-proof wall (19) and the electromagnet (38) is assigned to said mounting surface (44) inside a profile (10) of the bullet-proof wall (19).

4. Safe according to one or more of claims 1 to 3, characterised in that an iron core (40) of the electromagnet (38) is formed by a dynamo sheet (41) in particular with low remanence.

5. Safe according to one or more of claims 1 to 4, characterised in that the electromagnet (38) is U-shaped and the end faces (43) of the two arms (55) of the bearing surface (44) of the locking bolt (27) are directly adjacent in the locked position.

6. Safe according to one or more of claims 1 to 5, characterised in that the coil (39) of the electromagnet (38) is arranged on an arm (55) of the dynamo sheet package.

7. Safe according to one or more of claims 1 to 6, characterised in that the electromagnet (38) is fastened fixed or immobily in a plane running parallel to the locking plane (42) of the locking bolt (27) and in a direction of movement perpendicular to this plane is supported by elastic intermediate members on the profile (18).

8. Safe according to one or more of claims 1 to 7, characterised in that a plate forming the mounting surface is secured onto the locking bolt (27) by elastic elements perpendicular to the locking plane (42) of the locking bolt (27) onto the latter, which plate is connected in motion with the locking bolt (27) without play in the direction of movement of the latter.

9. Safe according to one or more of claims 1 to 8, characterised in that a locking bolt (33) is arranged between the main bolt (24) and the locking bolt (27).

10. Safe according to one or more of claims 1 to 9, characterised in that the locking bolt (33) and the locking bolt (27) are arranged pivotably on a common swivel pin (30) which is secured onto the main bolt (24).

11. Safe according to one or more of claims 1 to 10, characterised in that the swivel pin (30) passes through the locking bolt (27) in an elongated hole (50) which extends parallel to a direction of movement arrow (46) of the locking bolt (27).

12. Safe according to one or more of claims 1 to 11, characterised in that the locking bolt (27) has a recess (36) extending approximately perpendicular to the elongated hole (50) in which a guide journal (35) of the locking bolt (33) engages.

13. Safe according to one or more of claims 1 to 12, characterised in that on the side of the swivel pin (30) opposite the guide journal (35) a tension spring (37) is arranged which at one end is arranged on the locking bolt (33) and at the other end on the locking bolt (27).

14. Safe according to one or more of claims 1 to 13, characterised in that a stop (34) is assigned to a stop edge (53) of the locking bolt (33) between a locking position of the locking bolt (27) and an opening position thereof.

15. Safe according to one or more of claims 1 to 14, characterised in that the stop (34) is arranged outside an enveloping circle surrounding the stop edges (53) with a middle point on the swivel pin (30).

16. Safe according to one or more of claims 1 to 15, characterised in that the length (52) of the elongated hole (50) corresponds to the swivel angle of the stop edge (53) on the enveloping circle, in which the stop edges (53) are arranged at a distance (54) perpendicular to the direction of movement of the locking bolt (27), which is greater than the height (51) of the stop (34).

17. Safe according to one or more of claims 1 to 16, characterised in that the coil (39) of the drive (26) of a locking mechanism for the locking bolt (27) is activated with a safe deposit box (2) released for opening.

18. Safe according to one or more of claims 1 to 17, characterised in that the activating of the coil (39) of the drive (26) is periodically interrupted, whereby the length of the interruption is a fraction of the period of current supply.

19. Safe according to one or more of claims 1 to 18, characterised in that an increase in current up to a first switching threshold (72) in a first time period (74) an opened safe deposit box (2) is indicated, and in that with a time period for the increase in current to the switching threshold (72) in a consecutive period (75) a signal indicating a locked lock (16) is emitted.

20. Safe according to one or more of claims 1 to 19, characterised in that on exceeding a second switching threshold (73) in a first time period (74), by the computer (61) a control signal indicating a short circuit is transmitted to the central control unit (11).

21. Safe according to one or more of claims 1 to 20, characterised in that a current of at least 4 mA, preferably 8 mA flows continually through the coil (39).

22. Safe according to one or more of claims 1 to 21, characterised in that the strength of current for activating the coil (39) in a safe deposit box (2) that is to be opened is higher than the switching threshold (72).

23. Method of monitoring the status of a plurality of safe deposit boxes, in which respectively for opening a coil (39) of a drive (26) for a locking mechanism of the locking bolt of the respective safe deposit box (2) is active with electricity, characterised in that the inductance of the coil (39) is established by a short period of active current relative to the opening, which does not change the operating state of the safety deposit box (2), and depending on the inductance of the operating state of the safe deposit box (2) is established and the operating status a different safe deposit box (2) is queried.

24. Method according to claim 23, characterised in that the coil (39) is active between two time measuring procedures with a current strength of at least 4 mA, preferably 8 mA.

25. Method according to claim 23 or 24, characterised in that a coil (39) of a safe deposit box (2) released for opening is active with current, the current strength of which is above the current level of the switching threshold (72).

26. Method according to claim 23 to 25, characterised in that the active current of a coil (39) for opening the safe deposit box (2) is interrupted intermittently, whereby the duration of the interruption is less than the duration of the active state.

27. Method according to claims 23 to 25, characterised in that during the interruption of the active current of the coil (39) charged to open the safe deposit box (2), the state of one or more other safe deposit boxes (2) is queried.

## Revendications

1. Coffre-fort à plusieurs coffrets (2) et avec respectivement un élément de porte (14) disposé d'une manière ajustable dans un cadre et un dispositif de blocage (15) qui comprend une serrure (16) avec un verrou principal (24) pouvant être bloqué mécaniquement par une clé et une commande (26) pouvant être sollicitée électriquement sous la forme d'une bobine (39) pour un verrou de sûreté (27) apte à être fixé en cas de besoin, et la bobine (39) est associée au dispositif de blocage (15) et/ou à l'élément de porte (14), caractérisé en ce que les états de fonctionnement actuels différents de chaque coffret au choix (2) peuvent être détectés par l'inductance de la bobine (39) à chaque instant au choix et que pendant cette interrogation de l'état de fonctionnement actuel, l'état de fonctionnement présent n'est pas modifié.

2. Coffre-fort selon la revendication 1, caractérisé en ce que l'entraînement (26) est formé par un électroaimant (38) apte à être sollicité en cas de besoin, avoisinant directement les perçages (29) pour le verrou de sûreté (27) dans une paroi blindée (19), qui est activé dans une position d'ouverture de la serrure (16).

3. Coffre-fort selon la revendication 1 ou 2, caractérisé en ce que le verrou de sûreté (27) présente une face d'application (44) parallèle au plan de verrouillage (42) de celui-ci qui, lorsque le verrou de sûreté (27) est sorti, s'étend dans la paroi blindée (19), et qu'il est associé à cette face d'application (44) à l'intérieur d'un profil (10) de la paroi blindée (19) l'électroaimant (38).

4. Coffre-fort selon l'une ou plusieurs des revendications 1 à 3, caractérisé en ce qu'un noyau de fer (40) de l'électroaimant (38) est formé par une tôle pour dynamo (41), notamment d'une rémanence faible.

5. Coffre-fort selon l'une des revendications 1 à 4, caractérisé en ce que l'électroaimant (38) est réalisé en forme de U et que des côtés frontaux (43) des deux branches (55) de ia face d'application (44) du verrou de sûreté (27) sont directement avoisinants dans la position de fermeture.

6. Coffre-fort selon l'une ou plusieurs des revendications 1 à 5, caractérisé en ce que la bobine (39) de l'électroaimant (38) est disposée sur une branche (55) du paquet de tôles pour dynamo.

7. Coffre-fort selon l'une ou plusieurs des revendications 1 à 6, caractérisé en ce que l'électroaimant (38) est fixé d'une manière fixe respectivement immobile au profil (18) dans un plan s'étendant parallèlement au plan de verrouillage (42) du verrou de sûreté (27) et prend appui dans une direction de déplacement perpendiculaire à ce plan, par des organes intermédiaires élastiques, sur le profil (18).

8. Coffre-fort selon l'une ou plusieurs des revendications 1 à 7, caractérisé en ce qu'une plaque formant la face d'application est fixée par des éléments élastiques perpendiculaires au plan de verrouillage (42) du verrou de sûreté (27) sur ceux-ci, qui est reliée en mouvement sans jeu avec ceux-ci dans la direction de déplacement du verrou de sûreté (27).

9. Coffre-fort selon l'une ou plusieurs des revendications 1 à 8, caractérisé en ce qu'il est disposé entre le verrou principal (24) et le verrou de sûreté (27) un verrou d'arrêt (33).

10. Coffre-fort selon l'une ou plusieurs des revendications 1 à 9, caractérisé en ce que le verrou d'arrêt (33) et le verrou de sûreté (27) sont disposés d'une manière pivotante sur un axe de pivotement (30) qui leur est commun, qui est fixé sur le verrou principal (24).

11. Coffre-fort selon l'une ou plusieurs des revendications 1 à 10, caractérisé en ce que l'axe de pivotement (30) traverse le verrou de sûreté (27) dans un trou oblong (50) qui s'étend parallèlement à une direction de déplacement, flèche (46), du verrou de sûreté (27).

12. Coffre-fort selon l'une ou plusieurs des revendications 1 à 11, caractérisé en ce que le verrou de sûreté (27) présente un évidement (36) s'étendant à peu près perpendiculairement au trou oblong (50) dans lequel s'engage un tenon de guidage (35) du verrou d'arrêt (33).

13. Coffre-fort selon l'une ou plusieurs des revendications 1 à 12, caractérisé en ce qu'il est disposé sur le côté, détourné du tenon de guidage (35), de l'axe de pivotement (30) un ressort de traction (37) dont une extrémité est disposée sur le verrou d'arrêt (33) et dont l'autre extrémité est disposée sur le verrou de sûreté (27).

14. Coffre-fort selon l'une ou plusieurs des revendications 1 à 13, caractérisé en ce qu'il est associé à une arête de butée (53) du verrou d'arrêt (33), entre une position de verrouillage du verrou de sûreté (27) et une position d'ouverture de celui-ci, une butée (34).

15. Coffre-fort selon l'une ou plusieurs des revendications 1 à 14, caractérisé en ce que la butée (34) est disposée à l'extérieur d'un cercle enveloppant, entourant les arêtes de butée (53), avec un centre à l'axe de pivotement (30).

16. Coffre-fort selon l'une ou plusieurs des revendications 1 à 15, caractérisé en ce qu'une longueur (52) du trou oblong (50) correspond à un angle de pivotement de l'arête de butée (53) au cercle enveloppant, où les arêtes de butée (53) sont disposées à une distance (54) perpendiculairement à la direction de déplacement du verrou de sûreté (27) qui est plus grande qu'une hauteur (51) de la butée (34).

17. Coffre-fort selon l'une ou plusieurs des revendications 1 à 16, caractérisé en ce que la bobine (39) de la commande (26), d'un dispositif d'arrêt du verrou de sûreté (27), lorsque le coffret (2) est libre à s'ouvrir, est sollicitée.

18. Coffre-fort selon l'une ou plusieurs des revendications 1 à 17, caractérisé en ce que la sollicitation de la bobine (39) de l'entraînement (26) est interrompue périodiquement, où une durée de l'interruption représente une fraction de la durée de l'alimentation en courant.

19. Coffre-fort selon l'une ou plusieurs des revendications 1 à 18, caractérisé en ce que lors d'une montée du courant à un premier seuil de commutation (72) pendant une première plage de temps (74), un coffret ouvert (2) est indiqué, et que lors d'une durée pour l'augmentation du courant au seuil de commutation (72) dans une plage de temps suivante (75), un signal correspondant à une serrure verrouillée (16) est émis.

20. Coffre-fort selon l'une ou plusieurs des revendications 1 à 19, caractérisé en ce que lors d'un dépassement d'un deuxième seuil de commutation (73) à l'intérieur d'une première plage de temps (74), le calculateur (61) émet un signal de commande correspondant à un court-circuit à l'unité de commande centrale (11).

21. Coffre-fort selon l'une ou plusieurs des revendications 1 à 20, caractérisé en ce qu'un courant d'au moins 4 mA, de préférence de 8 mA passe continuellement à travers la bobine (39).

22. Coffre-fort selon l'une ou plusieurs des revendications 1 à 21, caractérisé en ce qu'une force de courant pour la sollicitation de la bobine (39), pour un coffret (2) annoncé pour l'ouverture, se situe au-dessus du seuil de commutation (72).

23. Procédé de surveillance de l'état de fonctionnement d'une pluralité de coffrets (2), où respectivement pour l'ouverture, une bobine (39) d'une commande (26) d'un dispositif d'arrêt du dispositif de blocage du coffret respectif (2) est alimentée en courant, caractérisé en ce que l'inductance de la bobine (39) est détectée par une charge de courant de courte durée par rapport à la libération pour l'ouverture qui ne déclenche pas de modification de l'état de fonctionnement du coffret (2) et qu'il est déterminé en fonction de cette inductance l'état de fonctionnement du coffret (2) et, après une interrogation exécutée de l'état de fonctionnement, un autre coffret (2) est interrogé quant à son état de fonctionnement.

24. Procédé selon la revendication 23, caractérisé en ce que la bobine (39) est chargée entre deux opérations de mesure de temps d'une force de courant d'au moins 4 mA, de préférence de 8 mA.

25. Procédé selon la revendication 23 ou 24, caractérisé en ce qu'une bobine (39) d'un coffret (2) libéré pour l'ouverture est chargée avec un courant dont la force de courant se situe au-dessus de la valeur de courant du seuil de commutation (72).

26. Procédé selon la revendication 23 à 25, caractérisé en ce que la charge de courant d'une bobine (39) sollicitée en vue de l'ouverture d'un coffret (2) est interrompue par intermittence, où une durée de l'interruption est plus courte qu'une durée de sollicitation.

27. Procédé selon la revendication 23 à 26, caractérisé en ce que pendant l'interruption de la charge de courant de la bobine (39) sollicitée en vue de l'ouverture du coffret (2), l'état d'un ou de plusieurs autres coffrets (2) est interrogé.
